# EUROPÄISCHE PATENTSCHRIFT

(11) **EP 2 233 648 B1**
(45) Veröffentlichungstag und Bekanntmachung des Hinweises auf die Patenterteilung: **31.10.2018**
(21) Anmeldenummer: 10002381.1
(22) Anmeldetag: 08.03.2010
(51) Int. Cl.: E03B 7/04, F16K 31/00, F24D 17/00

(54) **Trink- und Brauchwassersystem**
Drinking and domestic water system
Système de boisson et d'eau sanitaire

(30) Priorität: 09.03.2009 DE 202009003135 U
(43) Veröffentlichungstag der Anmeldung: 29.09.2010
(73) Patentinhaber: Gebr. Kemper GmbH + Co. KG Metallwerke, 57462 Olpe (DE)
(72) Erfinder: Blumenthal, Roland, 50374 Erftstadt (DE); Heß, Markus, 57489 Drolshagen (DE)
(74) Vertreter: Grünecker Patent- und Rechtsanwälte PartG mbB

(56) Entgegenhaltungen:
- EP-A1- 1 681 515
- EP-A1- 1 845 207
- DE-U1-202007 009 832

## Beschreibung

Die vorliegende Erfindung betrifft ein Trink- oder Brauchwassersystem mit einer Übergabestelle aus einem öffentlichen Versorgungsnetz und wenigstens einer Versorgungsleitung für die Zuleitung von Wasser und wenigstens einer Ringleitung, die zu wenigstens einem Verbraucher führt. Diese Ringleitung ist über Ein- bzw. Ausfädelöffnungen an die Versorgungsleitung angeschlossen, wobei in der Versorgungsleitung zwischen der Aus- und Einfädelöffnung eine Querschnittsverengung vorgesehen ist. Die Querschnittsverengung ist derart ausgestaltet, dass bei Durchströmung der Versorgungsleitung in der Ringleitung eine Durchströmung bewirkt wird, und zwar aufgrund des Venturi-Effekts.

Das Trink- oder Brauchwassersystem nach der vorliegenden Erfindung kann ein Kalt- oder ein Warmwassersystem sein. Moderne Warmwassersysteme werden mit einer Zirkulation ausgebildet, die dafür Sorge trägt, dass von einer Heizvorrichtung erwärmtes Brauchwasser kontinuierlich in den zu dem Verbraucher führenden Leitungen umgewälzt wird, so dass bei einer Wasserentnahme am Verbraucher umgehend Warmwasser abgegeben wird und eine Verkeimung des Systems zum Beispiel durch Legionellen vermieden wird. Die Zirkulation verhindert ein Erkalten von in der Leitung stehendem Brauchwasser. Bei Warmwasserzirkulationssystemen ist die von dem Verbraucher wegführende und diese mit der Heizvorrichtung bzw. einem Boiler der Heizvorrichtung verbindende Zirkulationsleitung mit einem kleineren Durchmesser als die Zuführleitung ausgebildet. Der Grund hierfür liegt darin begründet, dass durch die Zuführleitung als Verbrauchsleitung ein hoher Volumenstrom bei Wasserentnahme hindurchfließen muss, wohingegen in der Zirkulationsleitung lediglich eine solche Strömung geführt werden muss, die einen ständigen Austausch des Warmwassers in den Leitungen des Warmwassersystems gewährleistet.

Ein gattungsgemäßes Trink- oder Brauchwassersystem ist beispielsweise aus der DE 10 2006 017 807 der vorliegenden Anmelderin bekannt. Bei diesem Stand der Technik gehen mehrere Ringleitungen von einer Versorgungsleitung ab, die unter Zwischenschaltung eines motorgetriebenen Ventils mit einer Spülleitung kommuniziert, die zu einer Abgabestelle an die Schmutzwasserleitung führt. Durch diese Ausgestaltung ist es möglich, eine Versorgungsleitung zu spülen, um dort stehendes Wasser abzuführen.

Auch bei diesem vorbekannten Trink- oder Brauchwassersystem sind die zu der Einfädelöffnung führenden Leitungsabschnitte der Ringleitung mit geringerem Durchmesser ausgebildet, so dass bei einer Strömung in der Versorgungsleitung sich jeweils eine wenn auch geringe Durchströmung in den daran angeschlossenen Ringleitungen ergibt.

Aus dem auf die Anmelderin zurückgehenden DE 20 2007 009 832 U1 ist eine Anschlussarmatur zum Anschließen einer Ringleitung an eine Versorgungsleitung bekannt, welche ein bewegliches Drosselelement in sich aufnimmt, welches mit einer Rückstellfeder zusammenwirkt und dementsprechend abhängig von der Druckdifferenz über das Drosselelement beweglich ist, abhängig von der Druckdifferenz eine vorbestimmte Durchströmung der Ringleitung zu erreichen.

Ein Verfahren und eine Vorrichtung zur Beeinflussung der Zirkulation in einem Warmwasserkreislauf mit Thermostatventilen offenbart die EP 1 681 515 A1.

Trotz hydrodynamisch korrekter Auslegung derart, dass eine hinreichende Durchströmung der Ringleitung aufgrund einer Strömung in der Versorgungsleitung erreicht werden kann, sind Fallgestaltungen denkbar, bei denen ein Austausch des in der Ringleitung stehenden Wassers aufgrund einer Strömung in der Versorgungsleitung nicht immer gewährleistet werden kann. Dies führt beispielsweise bei einem Warmwassersystem dazu, dass in der Ringleitung der Volumenstrom zu gering ist und das Wasser sich dort abkühlt, so dass bei einer Entnahme von Warmwasser an den Verbraucher zunächst über längere Zeit Kaltwasser von dem entsprechenden Verbraucher abgegeben wird und die Gefahr einer Verkeimung, insbesondere mit Legionellen besteht. Bei einem Kaltwassersystem kann es dazu kommen, dass eine Verkeimung mit Pseudomonaden in der Ringleitung auftritt, die wegen unzureichender Durchströmung der Ringleitung insbesondere in warmen Ländern oder im Hochsommer gute Wachstumsbedingungen vorfinden.

Der vorliegenden Erfindung liegt die Aufgabe zugrunde, für die obigen Probleme eine Lösung zu anzubieten.

Zur Lösung dieses Problems wird mit der vorliegenden Erfindung eine Trink- oder Brauchwassersystem mit den Merkmalen von Anspruch 1 vorgeschlagen.

Erfindungsgemäß ist ein bewegliches Drosselelement vorgesehen, welches relativ zu der Querschnittsverengung bewegbar ist und von einem Führungselement gehalten ist, welches in ein die Hauptströmung führendes Rohr eingesetzt ist. Durch ein solches Drosselelement kann der wirksame Strömungsquerschnitt in der Strömungsleitung und damit die Volumenstromverhältnisse zwischen der Hauptströmung und der Ringströmung verändert werden.

Dieses Drosselelement ist erfindungsgemäß beweglich in einem Führungselement gehalten. Dieses Führungselement und das Drosselelement sind vorzugsweise koaxial zueinander ausgebildet. Die Längsachse des Führungselementes und die Längsachse des Drosselelementes fluchten bevorzugt mit der Längsachse des Stranges.

Gemäß der vorliegenden Erfindung ist ein das Drosselelement von dem Führungselement beabstandendes Vorspannmittel vorgesehen, welches derart angeordnet ist, dass es von der durch die Einfädelöffnung einströmenden Ringströmung beaufschlagt ist und dessen Rückstellkraft aufgrund der Temperatur der Ringströmung veränderbar ist. Ein solches Vorspannmittel ist ein Federelement aus Kunststoff mit Erinnerungsvermögen das innerhalb der denkbaren Temperaturwerte temperaturbedingt unterschiedliche Formen einnimmt, wobei diese temperaturbedingte Verformung zur Veränderung des Strömungswiderstandes genutzt werden kann.

Bevorzugte Weiterbildungen der Erfindung sind in den abhängigen Ansprüchen angegeben.

Die vorliegende Erfindung wird nachfolgend anhand von Ausführungsbeispielen in Verbindung mit der Zeichnung näher erläutert. In dieser zeigen:
- Figur 1: eine Längsschnittansicht einer Anschlussarmatur zum Anschluss an eine Versorgungsleitung und eine Ringleitung;
- Figur 2: das in Figur 1 eingekreiste Detail C in vergrößerter Darstellung;
- Figur 3: eine perspektivische Ansicht eines Einsatzteiles des Ausführungsbeispiels mit dem Strömungseingang in der Ausgangsstellung des Drosselelementes;
- Figur 4: eine perspektivische Seitenansicht gemäß Fig. 2 in der voll geöffneten Stellung des Einsatzteiles und
- Figur 5: eine perspektivische Seitenansicht des in Fig. 1 gezeigten Einsatzteiles mit dem Strömungsausgang.

Die Figuren 1 bis 2 zeigen ein Einsatzteil 2, welches aus Metall oder Kunststoff gebildet sein kann und welches mit einer zylindrischen Außenumfangsfläche im Wesentlichen entsprechend einer zylindrischen Innenumfangsfläche eines Armaturengehäuses 4 ausgeformt ist. Der in Figur 1 eingezeichnete Pfeil H verdeutlicht die Strömungsrichtung einer durch eine mit gestrichelten Linien Versorgungsleitung 1 einfließenden Hauptstrom. Eine durch eine nicht näher dargestellte Ringleitung strömende Ringströmung ist mit Bezugszeichen R gekennzeichnet.

Wie die Figuren 3 bis 5 erkennen lassen, sind an dem in Strömungsrichtung vorderen Ende des Einsatzteiles 2 mehrere auf den Umfang verteilte Stege 6 vorgesehen, welche die zylindrische Außenumfangsfläche fortsetzen und an ihrem freien Ende trichterförmig nach innen gerichtet sind. Eine entsprechende Ausgestaltung weist auch das strömungsferne Ende auf. Dort sind die Stege mit Bezugszeichen 8 gekennzeichnet.

Dieser Bereich des Einsatzteiles 2 bildet ein Führungselement 10 für ein Drosselelement 12 aus. Zwischen den vorderen Stegen 6 und den hinteren Stegen 8 weist das Einsatzteil 2 einen Ringabschnitt 14 auf, dessen Innenumfangsfläche eine Kegelfläche 16 ausbildet, die mit einer Kegelgegenfläche 18 des Drosselelementes 12 zusammenwirkt. In der Schnittdarstellung der Figuren 1 und 2 wird ein durch den Ringabschnitt gebildeter Düsenquerschnitt, der in Bezug auf die Hauptströmung H eine Querschnittsverengung V bildet, von radial inwärtig von den Stegen 6 überragt. Mit anderen Worten hat die Düse an ihrer engsten Stelle einen größeren Durchmesser als die nach innen eingezogenen Stege 6, die einen Anschlag für das Drosselelement 12 bilden.

Im Bereich des in Strömungsrichtung hinteren Endes des Ringabschnitts 14 sind an der Außenumfangsfläche mehrere Rastnasen 20 ausgeformt, die in Rastnuten 22 in Eingriff sind, die an der Innenumfangsfläche des Armaturengehäuses 4 ausgespart sind. Stromabwärts der Rastnasen 20 und gehalten von jedem zweiten der hinteren Stege 8 ist ein Ring 24 vorgesehen, welcher das Drosselelement 12 umfasst und umfänglich führt, und eine Stützfläche 26 für ein Federelement 28 ausbildet, welches sich zwischen diesem Ring 24 und einer Ringfläche 30 des Drosselelementes 12 erstreckt, die sich in Strömungsrichtung unmittelbar hinter der Kegelgegenfläche 18 des Drosselelementes 12 anschließt.

Die kegelförmig nach innen zulaufenden freien Enden der Stege 6, 8 bilden bei dem gezeigten Ausführungsbeispiel eine trichterförmige Öffnung aus, die das Eindringen eines in den Figuren 4 und 5 gezeigten Innenrohres 32 eines Inliners erleichtert. Diese trichterförmige Öffnung hat einen Durchmesser in etwa entsprechend dem Außendurchmesser des Innenrohres 32. Der Innendurchmesser der Düse an ihrer engsten Stelle ist um etwa 15 bis 25 % größer als Durchmesser der trichterförmige Öffnung.

Das Innenrohr 32 durchsetzt eine mittlere Bohrung des Drosselelementes 12. Dieses ist vorliegend durch die Innenumfangsfläche des Ringes 24 und die sich in Strömungsrichtung S daran anschließenden Stege geführt. Ausgewählte Stege können in axiale Nuten eingreifen, die an der Außenumfangsfläche des Drosselelementes 12 ausgebildet sein können, wodurch eine Verdrehsicherung des Drosselelementes 12 gebildet ist.

Wie den Figuren 1 und 2 zu entnehmen ist, befindet sich das Einsatzteil 2 mit seinem Führungselement 10 im Bereich einer Einfädelöffnung 34 einer nicht näher dargestellten Ringleitung, die stromaufwärts des Einsatzteiles 2 mit einer Ausfädelöffnung 36 von der Versorgungsleitung abgeht, zu einem oder mehreren Verbrauchern, beispielsweise einer Nasszelle in einem Hotel führt, und im Bereich der Anschlussarmatur in der Versorgungsleitung zurückgeführt wird. Die umfänglich beabstandeten hinteren Stege 8 bilden insofern einen Ringströmungsdurchlass 38 aus, durch den die Ringströmung radial nach innen fließen kann, um sich mit der Hauptströmung H zu vereinigen. Als Hauptströmung H wird die Strömung in der Versorgungsleitung zwischen der Ausfädelöffnung 36 und der Einfädelöffnung 34 verstanden.

In einer Ausgangsstellung, bei welcher die Kegelgegenfläche 18 des Drosselelementes 12 an der Kegelfläche 16 des zylindrischen Abschnitts 14 anliegt, bleibt zwischen den benachbarten Kegelflächen 16, 18 ein Leckageströmungsspalt, so dass bei einer über der maximalen Querschnittsverengung wirkenden Druckdifferenz auch bei aneinanderliegenden Kegelflächen 16, 18 eine gewisse Leckageströmung möglich ist. Die Querschnittsverengung V kann aber auch so sein, dass bei minimaler Druckdifferenz die Hauptströmung H abgeschnitten ist und der verbleibende Volumenstrom allein durch die Ringleitung fließt.

Mit zunehmender Druckdifferenz über der Querschnittsverengung wird das Drosselelement 14 gegen die Kraft des Federelementes 28 in Strömungsrichtung nach hinten gedrängt. Hierdurch wird die Querschnittsverengung V vergrößert, bis das Drosselelement gegen das stirnseitige Ende der durch das Führungselement 10 gebildeten Führung stößt. Dieses wird vorliegend durch hakenförmige radiale Vorsprünge 40 der hinteren Stege 8 geformt.

Bei dem gezeigten Ausführungsbeispiel überstreicht die Ringströmung R im Bereich der Einfädelöffnung 34 das Federelement 28. Im Bereich des Federelementes 28 ergibt sich bei einer wirkenden Ringströmung eine Durchmischung von Wasser der Hauptströmung mit Wasser der Ringströmung R. Das Federelement 28 ist aus einem Kunststoff mit Erinnerungsvermögen gebildet.

### Bezugszeichenliste

- 1: Versorgungsleitung
- 2: Einsatzteil
- 4: Armaturengehäuse
- 6: Stege
- 8: Stege
- 10: Führungselement
- 12: Drosselelement
- 14: Ringabschnitt
- 16: Kegelfläche
- 18: Kegelgegenfläche
- 20: Rastnasen
- 22: Rastnuten
- 24: Ring
- 26: Stützfläche
- 28: Federelement
- 30: Ringfläche
- 32: Innenrohr
- 34: Einfädelöffnung
- 36: Ausfädelöffnung
- 38: Ringleitungsströmungsdurchlass
- 40: radiale Vorsprünge der Stege 8

- H: Hauptströmung
- R: Ringströmung
- V: Querschnittsverengung
- M1: Temperaturmesspunkt
- M2: Temperaturmesspunkt

## Patentansprüche

1. Trink- oder Brauchwassersystem mit einer Übergabestelle aus einem öffentlichen Versorgungsnetz und wenigstens einer Versorgungsleitung (1) für die Zuleitung von Wasser und wenigstens einer zu wenigstens einem Verbraucher führenden Ringleitung, die über eine Ausfädelöffnung (36) und eine Einfädelöffnung (34) an die Versorgungsleitung (1) angeschlossen ist, wobei zwischen der Ausfädelöffnung (36) und der Einfädelöffnung (34) in der Versorgungsleitung (1) eine Querschnittsverengung (V) vorgesehen ist, so dass bei einem Volumenstrom in der Versorgungsleitung (1) in der Ringleitung eine Ringströmung (R) bewirkt wird, wobei
ein bewegliches Drosselelement (12) vorgesehen ist, welches von einem Federelement (28) relativ zu der Querschnittsverengung (V) in einem Führungselement (10) stellbar gehalten ist, welches in ein eine Hauptströmung (H) führendes Rohr (4) eingesetzt ist, wobei die Hauptströmung (H) durch die Versorgungsleitung (1) zwischen der Ausfädelöffnung (36) und der Einfädelöffnung (34) fließt und das Drosselelement (12) volumenstromabhängig verstellt,
**dadurch gekennzeichnet, dass** das Federelement (28) als Mittel zum Stellen des Drosselelementes (12) in Abhängigkeit von der Temperatur in der Ringströmung (R) dient und aus einem Kunststoff mit Erinnerungsvermögen gebildet ist, der innerhalb der denkbaren Temperaturwerte temperaturbedingt unterschiedliche Formen einnimmt, wobei diese temperaturbedingte Verformung zur Veränderung des Strömungswiderstandes genutzt werden kann, so dass durch Stellen des Drosselelementes (12) das Volumenstromverhältnis zwischen der Ringströmung (R) und der Hauptströmung (H) veränderbar ist.

2. Trink- oder Brauchwassersystem nach Anspruch 1, **dadurch gekennzeichnet, dass** ein Armaturengehäuse (4) vorgesehen ist, welches die Einfädelöffnung (34) und die Ausfädelöffnung (36) sowie Anschlüsse für die Versorgungsleitung (1) ausbildet und ein Einsatzteil (2) in sich aufnimmt, welches das Führungselement (10) und die Querschnittsverengung (V) ausformt.

3. Trink- oder Brauchwassersystem nach Anspruch 2, **dadurch gekennzeichnet, dass** an dem Außenumfang des Einsatzteiles (2) Arretierungsmittel (20) vorgesehen sind, mit denen das Einsatzteil (2) in dem die Ein- und Auslassöffnungen sowie die dazwischen liegende Einfädelöffnung (34) ausbildenden Armaturgehäuse (4) der Anschlussarmatur gehalten ist.

4. Trink- oder Brauchwassersystem nach den vorherigen Ansprüchen, **dadurch gekennzeichnet, dass** bei an der Querschnittsverengung (V) anliegendem Drosselelement (12) eine Leckageströmung durch die Versorgungsleitung (1) möglich ist.

5. Trink- oder Brauchwassersystem nach einem der vorherigen Ansprüche, **dadurch gekennzeichnet, dass** das Drosselelement (12) in einer Ausgangslage im Bereich der Querschnittsverengung (V) unter Ausbildung eines Leckageströmungsspaltes gehalten ist.

6. Trink- oder Brauchwassersystem nach einem der vorherigen Ansprüche, **dadurch gekennzeichnet, dass** die Querschnittsverengung (V) durch einen Kegel gebildet ist und dass das Drosselelement (12) eine Kegelgegenfläche (18) ausbildet, die mit einer Kegelfläche (16) des Kegels zusammenwirkt.

7. Trink- oder Brauchwassersystem nach einem der vorherigen Ansprüche, **dadurch gekennzeichnet, dass** das Drosselelement (12) eine in seiner Längsrichtung verlaufende durchgehende Bohrung aufweist, durch welche ein Innenrohr (32) einer Rohr-in-Rohr-Zirkulationsleitung durchführbar ist.

8. Trink- oder Brauchwassersystem nach Anspruch 2 oder 3, **dadurch gekennzeichnet, dass** das Einsatzteil (2) an wenigstens einem seiner stirnseitigen Enden mehrere die Außenumfangsfläche des Einsatzteiles (2) vorgebende und sich in axialer Richtung erstreckende Stützstege (6, 8) aufweist, deren jeweilige Enden trichterförmig ausgebildet sind.

## Claims

1. Drinking water or domestic water system comprising a delivery point from a public supply network, at least one supply line (1) for supplying water and at least one ring line that leads to at least one consumer and is connected to the supply line (1) via a diverging opening (36) and a merging opening (34), a cross-sectional narrowing (V) being provided in the supply line (1) between the diverging opening (36) and the merging opening (34), such that a ring flow (R) is brought about in the ring line when there is a volumetric flow in the supply line (1), a movable restriction element (12) being provided that is retained by means of a spring element (28) so as to be positionable relative to the cross-sectional narrowing (V) in a guiding element (10) that is inserted into a pipe (4) which guides a main flow (H), the main flow (H) flowing through the supply line (1) between the diverging opening (36) and the merging opening (34) and moving the restriction element (12) depending on the volumetric flow,
**characterised in that** the spring element (28) is a means for positioning the restriction element (12) according to the temperature in the ring flow (R), and is made of a plastics material that has memory ability and assumes shapes which vary according to temperature within the conceivable temperature values, it being possible for said temperature-dependent deformation to be used for changing the flow resistance, such that the volumetric flow ratio between the ring flow (R) and the main flow (H) can be changed by positioning the restriction element (12).

2. Drinking water or domestic water system according to claim 1, **characterised in that** a fittings housing (4) is provided that forms the merging opening (34), the diverging opening (36) and connections for the supply line (1), and receives an insertion part (2) therein that shapes the guiding element (10) and the cross-sectional narrowing (V).

3. Drinking water or domestic water system according to claim 2, **characterised in that** locking means (20) are provided on the outer periphery of the insertion part (2), owing to which means the insertion part (2) is held in the fittings housing (4) of the connection fitting which forms the inlet and outlet openings together with the merging opening (34) positioned therebetween.

4. Drinking water or domestic water system according to the preceding claims, **characterised in that** leakage may flow through the supply line (1) when the restriction element (12) is resting on the cross-sectional narrowing (V).

5. Drinking water or domestic water system according to any of the preceding claims, **characterised in that** the restriction element (12) is held in a starting position in the region of the cross-sectional narrowing (V), thus forming a leakage flow gap.

6. Drinking water or domestic water system according to any of the preceding claims, **characterised in that** the cross-sectional narrowing (V) is formed by a taper, and **in that** the restriction element (12) forms a tapering counter-surface (18) that interacts with a tapering surface (16) of the taper.

7. Drinking water or domestic water system according to any of the preceding claims, **characterised in that** the restriction element (12) comprises a through-hole which extends in the longitudinal direction thereof and through which an inner pipe (32) of a pipe-in-pipe circulation line can be guided.

8. Drinking water or domestic water system according to either claim 2 or claim 3, **characterised in that** the insertion part (2) comprises, on at least one of the end faces thereof, a plurality of support projections (6, 8) that surround the outer peripheral surface of the insertion part (2), extend in the axial direction and have funnel-shaped ends.

## Revendications

1. Système d'eau potable ou d'eau sanitaire comprenant un point de fourniture à partir d'un réseau public d'alimentation, et au moins une conduite d'alimentation (1) pour l'amenée d'eau, et au moins une conduite en boucle, qui mène à au moins un élément consommateur et est raccordée à la conduite d'alimentation (1) par l'intermédiaire d'une ouverture de dérivation (36) et d'une ouverture d'embouchure (34), système dans lequel il est prévu entre l'ouverture de dérivation (36) et l'ouverture d'embouchure (34) dans la conduite d'alimentation (1), un rétrécissement de section transversale (V), de sorte que dans le cas d'un débit volumique dans la conduite d'alimentation (1), il est produit un écoulement de boucle (R) dans la conduite en boucle,
système
dans lequel il est prévu un élément d'étranglement (12) mobile, qui est maintenu réglable par rapport au rétrécissement de section transversale (V), par un élément de ressort (28), dans un élément de guidage (10), qui est inséré dans un tube (4) véhiculant et guidant un écoulement principal (H), l'écoulement principal (H) s'écoulant à travers la conduite d'alimentation (1) entre l'ouverture de dérivation (36) et l'ouverture d'embouchure (34) et déplaçant l'élément d'étranglement (12) en fonction du débit volumique, **caractérisé en ce que** l'élément de ressort (28) sert de moyen de réglage de l'élément d'étranglement (12) en fonction de la température dans l'écoulement de boucle (R), et est réalisé en une matière plastique à mémoire de forme, qui, dans la plage des valeurs de température envisageables, prend des formes différentes conditionnées par la température, cette déformation conditionnée par la température pouvant être mise à profit pour faire varier la résistance à l'écoulement de sorte que par le réglage de l'élément d'étranglement (12), il est possible de faire varier le rapport du débit volumique entre l'écoulement de boucle (R) et l'écoulement principal (H).

2. Système d'eau potable ou d'eau sanitaire selon la revendication 1, **caractérisé en ce qu'**il est prévu un corps d'élément de robinetterie (4), qui forme l'ouverture de dérivation (34) et l'ouverture d'embouchure (36) ainsi que des raccords pour la conduite d'alimentation (1), et qui loge une pièce d'insert (2), qui forme l'élément de guidage (10) et le rétrécissement de section transversale (V).

3. Système d'eau potable ou d'eau sanitaire selon la revendication 1, **caractérisé en ce qu'**à la périphérie extérieure de la pièce d'insert (2) sont prévus des moyens d'arrêt (20), à l'aide desquels la pièce d'insert (2) est maintenue dans le corps d'élément de robinetterie (4) de l'élément de robinetterie de branchement, qui forme les ouvertures d'entrée et de sortie ainsi que l'ouverture de dérivation (34) située entre-elles.

4. Système d'eau potable ou d'eau sanitaire selon les revendications précédentes, **caractérisé en ce que** dans le cas d'un élément d'étranglement (12) appliqué contre le rétrécissement de section transversale (V), un écoulement de fuite est possible à travers la conduite d'alimentation (1).

5. Système d'eau potable ou d'eau sanitaire selon l'une des revendications précédentes, **caractérisé en ce que** l'élément d'étranglement (12) est, dans une position initiale, maintenue dans la zone du rétrécissement de section transversale (V) en formant un interstice d'écoulement de fuite.

6. Système d'eau potable ou d'eau sanitaire selon l'une des revendications précédentes, **caractérisé en ce que** le rétrécissement de section transversale (V) est formé par un cône, et **en ce que** l'élément d'étranglement (12) forme une surface conique conjuguée (18), qui coopère avec une surface conique (16) du cône.

7. Système d'eau potable ou d'eau sanitaire selon l'une des revendications précédentes, **caractérisé en ce que** l'élément d'étranglement (12) présente un alésage traversant s'étendant dans sa direction longitudinale, et à travers lequel il est possible de faire passer un tube intérieur (32) d'une conduite de circulation du type tube dans tube.

8. Système d'eau potable ou d'eau sanitaire selon la revendication 2 ou la revendication 3, **caractérisé en ce que** la pièce d'insert (2) présente à au moins l'une de ses extrémités frontales, plusieurs nervures d'appui (6, 8), qui prédéfinissent la surface périphérique extérieure de la pièce d'insert (2) et s'étendent dans la direction axiale, et dont les extrémités respectives forment une configuration en forme d'entonnoir.
